# EUROPÄISCHE PATENTANMELDUNG

(11) **EP 0 289 887 A1**
(43) Veröffentlichungstag der Anmeldung: **09.11.1988**
(21) Anmeldenummer: 88106531.2
(22) Anmeldetag: 23.04.1988
(51) Int. Cl.: H01P 5/04, H01P 1/208

(54) **Vorrichtung zum Koppeln zweier Hohlleiterbauelemente**

(30) Priorität: 08.05.1987 DE 3715286
(71) Anmelder: ANT Nachrichtentechnik GmbH, D-71522 Backnang (DE)
(72) Erfinder: Ludwig, Bernhard, Dipl.-Ing., D-7150 Backnang (DE)

(57) **Zusammenfassung**

Eine einfache Vorrichtung zum veränderbaren Koppeln zweier Hohlleiterbauelemente, insbesondere zweier Hohlraumresonatoren eines Mikrowellenfilters. besteht darin, daß auf einer zwischen den Hohlleiterbauelementen angeordneten Trennwand (1) mindestens eine Scheibe (3) verschiebbar gelagert ist, welche eine Öffnung (4) besitzt, die mindestens so groß ist wie eine in der Trennwand (1) vorhandene Koppelöffnung (2).

## Beschreibung

Die vorliegende Erfindung betrifft eine Vorrichtung zum Koppeln zweier Hohlleiterbauelemente insbesondere zweier Hohlraumresonatoren eines Mikrowellenfilters, mit einer zwischen beiden angeordneten Trennwand, die eine im Querschnitt veränderbare Koppelöffnung aufweist.

Derartige zwischen Hohlraumresonatoren angeordnete Koppelvorrichtungen sind z.B. aus der DE-PS 22 47 803 oder der DE-A- 35 36 001 bekannt. Dabei wird die den Kopplungsgrad beeinflussende Querschnittsänderung der Koppelöffnung mittels Schrauben vorgenommen, die durch die Berandung der Koppelöffnung in sie hineintauchen. Solche Schrauben ermöglichen eine Abstimmung der Kopplung nur in einem kleinen Bereich und haben den Nachteil, daß sie relativ große parasitäre Effekte hervorrufen.

Der Erfindung liegt nun die Aufgabe zugrunde, eine Vorrichtung der eingangs genannten Art anzugeben, die mit möglichst einfachen Mitteln eine sehr exakte Abstimmung der Kopplung zwischen zwei Hohlleiterbauelementen über einen großen Bereich zuläßt.

Nach der Erfindung wird diese Aufgabe durch die Merkmale des Anspruchs 1 gelöst.

Zweckmäßige Ausführungen der Erfindung gehen aus den Unteransprüchen hervor.

Einer der Vorteile der Erfindung ist, daß für die Koppelöffnung in der Trennwand und die Scheibenöffnung keine engen Fertigungstoleranzen erforderlich sind.

Anhand eines in der Zeichnung dargestellten Ausführungsbeispiels wird nachfolgend die Erfindung näher erläutert.
Fig. 1 zeigt eine Trennwand mit einer Koppelöffnung,
Fig. 2 zeigt eine zur Veränderung der Koppelöffnung dienende Scheibe und
Fig. 3a, b zeigen zwei verschiedene Positionen der auf der Trennwand drehbar gelagerten Scheibe.

Der Fig. 1 ist eine Trennwand 1 zu entnehmen, wie sie z.B. zwischen zwei zu einem Mikrowellenfilter gehörenden runden Hohlraumresonatoren vorhanden sein kann. In diese Trennwand ist eine Koppelöffnung 2 in Form eines Schlitzes der Länge ℓ eingelassen. Von der Lage, Form und Größe einer solchen Koppelöffnung hängt der Grad der elktromagnetischen Kopplung zwischen den beiden von einander getrennten Hohlleiterbauelementen ab. Um eine Veränderung, einen Abgleich, der Kopplung vornehmen zu können, wird eine in Fig. 2 dargestellte Scheibe 3 verwendet. Und zwar besitzt diese Scheibe 3 eine Öffnung 4, die mindestens so groß wie die Koppelöffnung 2 in der Trennwand 1 ist. Die Scheibe 3 wird auf die Trennwand 1 aufgelegt (vgl. Fig. 3a, b) und kann darauf so verschoben werden, daß sie je nach Position ihrer Öffnung 4 mehr oder weniger große Bereiche der Koppelöffnung 2 in der Trennwand 1 abdeckt.

Bei dem gezeigten Ausführungsbeispiel ist die Scheibe 3 drehbar auf der Trennwand 1 gelagert. Dazu besitzt die Trennwand 1 mehrere auf einem Kreis angeordnet Stifte 5, welche in ebenfalls auf einem Kreis liegende Langlöcher 6 in der Scheibe 3 eingreifen. Diese Stifte 5 sind z.B. durch Löcher in der Trennwand 1 geführte Schrauben, welche zur Verschraubung von Flanschen dienen, die an den Stirnseiten der miteinander gekoppelten Hohlleiterbauelemente angebracht sind. Verdreht man nun die Scheibe 3 bis die Stifte bzw. Schrauben 5 an einem Ende der Langlöcher 6 anschlagen, so gibt, wie Fig. 3a zeigt, die Öffnung 4 in der Scheibe 3 die gesamte Koppelöffnung 2 in der Trennwand 1 frei. Wird die Scheibe 3 in die andere Richtung verdreht, so deckt die Scheibe je nach dem Verdrehwinkel α (vgl. Fig. 3b) einen entsprechend großen Bereich der Koppelöffnung 2 in der Trennwand 1 ab. Somit läßt sich auf einfache Weise ein sehr genauer Abgleich der elektromagnetischen Kopplung zwischen zwei Hohlleiterbauelementen vornehmen.

Eine am Rand der verdrehbar gelagerten Scheibe 3 angeordnete Nase 7, die zwischen den zwei miteinander gekoppelten Hohlleiterbauelementen herausragt, ermöglicht die Handhabe der Scheibe 3.

Abweichend von dem in der Zeichnung dargestellten Ausführungsbeispiel kann die Koppelöffnung 2 in der Trennwand 1 jede beliebige andere Form annehmen; z.B. könnte sie die Form zweier einander kreuzender Schlitze haben. In diesem Fall könnte eine Veränderung der Koppelöffnung dadurch vorgenommen werden, daß auf einer der beiden Trennwandseiten eine erste mit einer Öffnung versehenen Scheibe verschiebbar gelagert ist, mit der sich einer der zwei Schlitze im Querschnitt verändern läßt, und daß auf der anderen Trennwandseite eine zweite mit einer Öffnung versehene Scheibe verschiebbar gelagert ist, mit der sich der andere Schlitz im Querschnitt verändern läßt.

## Patentansprüche

1. Vorrichtung zum Koppeln zweier Hohlleiterbauelemente, insbesondere zweier Hohlraumresonatoren eines Mikrowellenfilters, mit einer zwischen beiden angeordneten Trennwand, die eine im Querschnitt veränderbare Koppelöffnung aufweist, dadurch gekennzeichnet, daß auf der Trennwand (1) mindestens eine Scheibe (3) verschiebbar gelagert ist, welche eine Öffnung (4) besitzt, die mindestens so groß ist wie die Koppelöffnung (2) in der Trennwand (1).

2. Vorrichtung nach Anspruch 1, dadurch gekennzeichnet, daß die Koppelöffnung (2) in der Trennwand (1) die Form zweier einander kreuzender Schlitze hat, daß auf einer der beiden Trennwandseiten eine erste mit einer Öffnung versehene Scheibe verschiebbar gelagert ist, mit der sich einer der zwei Schlitze im Querschnitt verändern läßt, und daß auf der anderen Trennwandseite eine zweite mit einer Öffnung versehene Scheibe verschiebbar gelagert ist, mit der sich der andere Schlitz im Querschnitt verändern läßt.

3. Vorrichtung nach Anspruch 1 oder 2, dadurch gekennzeichnet, daß auf der Trennwand (1) Stifte (5) angeordnet sind, welche in Langlöcher (6) in der(den) Scheibe(n) (3) eingreifen, so daß die Scheibe(n) (3) um eine durch die Ausdehnung der Langlöcher (6) festgelegte Strecke verschiebbar auf der Trennwand (1) gelagert ist(sind).

4. Vorrichtung nach Anspruch 3, dadurch gekennzeichnet, daß die Langlöcher (6) in der(den) Scheibe(n) (3) so angeordnet und geformt sind, daß eine Drehbewegung der Scheibe(n) (3) möglich ist.

5. Vorrichtung nach Anspruch 3, dadurch gekennzeichnet, daß die Stifte 5 durch Löcher in der Trennwand 1 geführte Schrauben sind, welche zur Verschraubung von an den Stirnseiten der miteinander gekoppelten Hohlleiterbauelemente vorhandenen Flanschen dienen.
